# EUROPÄISCHE PATENTSCHRIFT

(11) **EP 0 107 036 B1**
(45) Veröffentlichungstag und Bekanntmachung des Hinweises auf die Patenterteilung: **09.04.1986**
(21) Anmeldenummer: 83109306.7
(22) Anmeldetag: 20.09.1983
(51) Int. Cl.: B08B 7/02, B08B 15/04

(54) **Vorrichtung insbesondere zum Reinigen und Entstauben von Bremstrommeln von Fahrzeugen**
Device for cleaning and removing dust from brake drums on vehicles
Dispositif pour nettoyer et enlever la poussière des tambours de freins de véhicules

(30) Priorität: 22.10.1982 DE 3239150
(43) Veröffentlichungstag der Anmeldung: 02.05.1984
(73) Patentinhaber: Ludscheidt, Horst, D-4600 Dortmund 12 (DE)
(72) Erfinder: Ludscheidt, Horst, D-4600 Dortmund 12 (DE)
(74) Vertreter: Patentanwälte Meinke, Dabringhaus und Partner

## Beschreibung

Die Erfindung richtet sich auf eine Vorrichtung zum Entfernen von festen Belägen auf zu reinigenden Oberflächen, insbesondere zum Reinigen und Entstauben von Bremstrommeln von Fahrzeugen mit einem handhabbaren Arbeitskopf als Einrichtung zum Lösen der Beläge und einem Anschluß an eine Vakuumquelle, wie z.B. einen Staubsauger zum Absaugen der gelösten Belagteilchen.

Im Bereich eines bevorzugten Anwendungsgebietes der Erfindung, nämlich demjenigen, des Reinigens von Bremstrommeln von Fahrzeugen, tritt das Problem auf, daß die Verunreinigungen in der Regel asbesthaltig sind, d.h. es sollte dafür Sorge getragen werden, daß die entsprechenden Stäube beim Reinigen nicht in die Umgebungsluft abgegeben werden, wodurch die die Reinigung durchführende Person in hohem Maße gefährdet werden könnte.

Aus einem Prospektblatt der Fa. Norfi Umwelttechnik GmbH, Lübeck, ist eine Kombination aus einer Pkw-Absaugglocke und einem Industriestaubsauger bekannt, wobei die von einem Blechteil gebildete Absaugglocke auf der einen Seite mit sich überlappenden Gummielelementen ausgerüstet ist und über die Radnabe gestülpt werden kann, während die endere Seite eine Durchgangsöffnung für eine Preßluft-pistole aufweist, mit der der Benutzer mittels Preßluft die Beläge lösen kann. Die Glocke ist mit einem Schlauch am Industriestaubsauger angeschlossen.

Die bekannte Lösung hat eine Reihe von erheblichen Nachteilen. So ist sie insbesondere sehr unhandlich, zu ihrer Benutzung bedarf es immer einer gesonderten Preßluftquelle und, obgleich sie mit einem Sichtfenster versehen ist, kenn der Benutzer nicht immer alle Bereiche sehen, die er zu bearbeiten hat. Gänzlich unbrauchbar ist die bekannte Vorrichtung für die Reinigung von Lkw-Bremstrommeln, wenn diese im Inneren liegen, da sie nur von außen aufstülpbar ist.

Aufgabe der Erfindung ist die Schaffung einer Lösung, mit der zum einen die Handhabung wesentlich vereinfacht wird, mit der auf eine zusätzliche Preßluftquelle verzichtet werden kann und die unabhängig von ihrem Einsatzort an jeder Stelle eines Fahrzeuges zum Reinigen und Absaugen gelöster Belagteilchen herangezogen werden kann.

Bei einer Vorrichtung der eingangs bezeichneten Art wird diese Aufgabe gemäß der Erfindung dadurch gelöst, daß der Arbeitskopf mit einem die Hubbewegung ausführenden Hohlrohr ausgerüstet ist, wobei das Hohlrohr auf der einen Seite ein diese Hubbewegungen ausführendes Schlagelement aufweist und wobei an der gegenüberliegenden Seite des Hohlrohres wirkmäßig der Anschluß an eine Vakuumquelle vorgesehen ist.

Mit der Erfindung wird dem Benutzer eineäußerst kompakte Vorrichtung zum Entfernen von festen Belägen auf zu reinigenden Oberflächen und zum Absaugen der gelösten 8elagteil-chen an die Hand gegeben, deren Bewegungsfreiheit nur noch durch die Flexibilität des Anschlusses an die Vakuumquelle begrenzt ist, d.h. einzig und allein durch den Staubsaugerschlauch. Mit dem Arbeitskopf kann gleichzeitig der zu entfernende Belag gelöst und die sich lösenden Partikel abgesaugt werden. Es brauchen keine Elemente über Bereiche der zu reinigenden Oberfläche gestülpt werden, wie dies beim Stand der Technik der Fall ist u. dgl. mehr.

Aus der US-A-3 359 611 ist zwar eine Vorrichtung zum Entfernen von festen Belägen, wie Farbe und Rost, mit einem eine Hubbewegung ausführenden Schlagelement bekannt, die aber nicht das gestellte Problem löst, da sie insbesondere keine Vorrichtung zur Absaugung gelöster Partikel aufweist.

Eine für die Erfindung besonders wesentliche Ausgestaltung besteht darin, daß das Hohlrohr als Kern eines Elektromagneten ausgebildet ist. Diese Gestaltung ermöglicht eine noch kompaktere Bauweise, was der Handhabbarkeit der Vorrichtung besonders zweckmäßig entgegenkommt.

In zweckmäßiger weiterer Ausgestaltung ist nach der Erfindung vorgesehen, daß das Schlagelement als ein Nadelbündel ausgebildet ist, wobei erfindungsgemäß auch vorgesehen sein kann, daß das Nadelbündel in einem mittleren Bereich unter Freilassung von Absaugöffnungen am Hohlrohr angeordnet ist.

Grundsätzlich ist die Erfindung nicht auf diese Gestaltung des Schlagelementes und die Ausgestaltung als Nadelbündel beschränkt. In gleicher Weise können auch einzelne Schlagbolzen vorgesehen sein und/oder die Nadeln als Nadelkranz am Hohlrohr angeordnet sein u. dgl. mehr.

Nach der Erfindung ist auch vorgesehen, daß das Hohlrohr von einer Feder in einer Hubeinrichtung beaufschlagt ist, wobei diese Gestaltung in Verbindung mit der Ausbildung des Hohlrohres als Kern eines Elektromagneten die elektrische Einrichtung der Vorrichtung baulich vereinfacht, da die Spule dann bei Stromfluß nur in einer Richtung den Kern zu bewegen hat und zwar gegen die Kraft der Feder, wobei es für die Erfindung gleichgültig ist, ob die Schlagrichtung von der Spule oder von der Feder vorgegeben wird.

Neben diesen Möglichkeiten sind nach der Erfindung auch andere Gestaltungen zur Durchführung von Hubbewegungen möglich, so z.B. elektromotorische Exzenterantriebe, Antriebe über Kulissenelemente mit Tälern und Höhen u. dgl. mehr.

In zweckmäßiger Weiterbildung der Erfindung ist vorgesehen, daß der Arbeitskopf außenrandseitig mit einem Bürstenkranz ausgerüstet ist, wobei die freien 8nden der Borsten in Richtung der Nadelspitzen weisen. Mit dieser Gestaltung läßt sich erreichen, daß z. B. zunächst eine grobe Vorreinigung der zu reinigenden Oberfläche durch einfaches Absaugen und Abbürsten erfolgen kann, ohne daß das Schlagelement eingesetzt wird. Erst nach Freilegen der verkrusteten oder verhärteten oder eingebrannten Verunreinigungen kann das Schlagelement dann zusätzlich eingesetzt werden.

Nach der Erfindung ist auch vorgesehen, daß das Gehäuse mit einem Handhabungsgriff mit wenigstens einem Betätigungsschalter ausgerüstet ist.

Zweckmäßig ist es, wenn das Hohlrohr in Kunststoffgleitlagern gelagert ist, was dazu dient, daß die Vorrichtung möglichst wartungsfrei ausgebildet ist.

Die Erfindung sieht auch vor, daß sowohl der Bürstenkranz als auch das Schlagelement, wie z.B. das Nadelbündel, lösbar verbindbar an Elementen der Vorrichtung angeordnet sind. Diese Maßnahme soll es ermöglichen, daß sowohl die Art des Bürstenknanzes, sei es nach Verschleiß oder sei es aufgrund eines besonderen Einsatzgebietes, auswechselbar ist und auch die Art des Schlagelementes, so daß z.B. das Nadelbündel gegen einen Nadelkranz oder einen oder mehrere Schlagbolzen ausgetauscht werden kann.

Die Erfindung sieht in einem abgewandelten Ausführungsbeispiel vor, daß der Kern des Elektromagneten zweigeteilt und das Hohlrohr aus einem Nicht-Eisenmetall, wie z.B. Messing, gebildet ist, wobei ein Kernteil an den Wicklung des Elektromagneten und das andere Kernteil am Hohlrohr festgelegt ist.

Diese Zweiteilung des Kernes des Elektromagneten erzeugt bei Einschalten des Stromes das Schwingen des zentrischen Hohlrohres, ohne daß es grundsätzlich einer Rückstellkraft über Federn o. dgl. bedarf. Als Abstandhalterelement zwischen den Kernteilen kann gleichwohl ein einfacher Federring vorgesehen sein.

Grundsätzlich könnten die Nadeln auf der Stirnseite des schwingenden Hohlrohres vorgesehen sein. Zweckmäßig sieht die Erfindung allerdings vor, daß das am Hohlrohr befestigte Kernteil mit einem in Richtung Arbeitskopf weisenden Ende eine Ringscheibe beaufschlagt, die ihrerseits ein federbelastetes Nadelbündel beaufschlagt.

Es versteht sich von selbst, daß die Erfindung nicht auf das Material des Hohlrohres aus Nicht-Eisenmetall, wie Messing o. dgl., beschränkt ist. Hier können auch Kunststoffmaterialien, Graphit o. dgl. vorgesehen sein.

Die Erfindung ist nachstehend anhand der Zeichnung beispielsweise näher erläutert. Diese zeigt in
Fig. 1 einen vereinfacht wiedergegebenen Schnitt durch ein Ausführungsbeispiel der erfindungsgemäßen Vorrichtung,
Fig. 2 eine Aufsicht gemäß Pfeil in Fig. 1 und in
Fig. 3 ein abgewandeltes Ausführungsbeispiel der Erfindung.

Die allgemein mit 1 bezeichnete, als Arbeitskopf ausgebildete Vorrichtung weist ein Gehäuse 2 mit einem Handhabungsgriff 3 auf. Am Handhabungsgriff 3 ist wenigstens ein Ein-/Ausschalter 4 vorgesehen.

Im Gehäuse 2 ist ein Elektromagnet 5 angeordnet, der eine Wicklung 6 und einen als Hohlrohr 7 ausgebildeten Kern aufweist.

Der hohle Kern 7 des Elektromagneten 5-ist-in Gleitlagern 8 gelagert und derart ausgebildet, daß er eine Hubbewegung in Richtung des Doppelpfeiles 9 ausführen kann.

An einer Seite des Hohlrohres 7 ist ein nur vereinfacht wiedergegebener Anschluß 10 zum Anschuß an eine Vakuumquelle am Gehäuse 2 vorgesehen, während die gegenüberliegende Stirnseite des Hohlrohres 7 ein Schlagelement 11 trägt. Das Schlagelement 11 ist als Nadelbündel 12 ausgebildet und kann am Hohlrohr 7 befestigt und von diesem wieder entfernt werden, zum Zwecke des Austausches o. dgl.

Wie sich insbesondere aus Fig. 2 ergibt, ist das Nadelbündel 12 so im bzw. am Hohlrohr 7 angeordnet, daß nur der mittlere Bereich des Querschnittes von Nadeln besetzt ist, während die Außenbereiche 13 freigelassen sind und so daß Durchsaugen von Luft ermöglichen.

Am Gehäuse 2 ist koaxial außen um das Hohlrohr 7 bzw. das Nadelbündel 12 ein Bürstenkranz 14 angeordnet, der Bürstenkranz ist ebenfalls lösbar mit dem Gehäuse 2 verbunden.

Eine mögliche Arbeitsweise der Vorrichtung ist die folgende:
Die Vakuumquelle wird über den Anschluß 10 mit dem Gehäuse 2 verbunden, da diese wirkmäßig mit dem Hohlrohr 7 in Verbindung steht, kann z.B. die Luft seitlich an den Ausnehmungen 13 an dem Nadelbündel 12 vorbeigesaugt werden. Durch Betätigung des Ein- /Ausschalters 4 wird der Kern, d.h. das Hohlrohr 7, in Schwingung gemäß Doppelpfeil 9 versetzt, womit gleichzeitig die Nadeln eine Hub- bzw. Schwingbewegung ausführen. Durch den Bürstenkranz 14 wird erreicht, daß bei Aufsetzen der Vorrichtung i auf eine zu reinigende Oberfläche der von dem Nadelbündel i2 beaufschlagte Oberflächenbereich vergleichsweise luftdicht gegen die Umgebung abgeschlossen ist, so daß es zu einer hohen Saugleistung kommen kann.

Eine andere Wirkungsweise besteht darin, daß der Elektromagnet 5 das Hohlrohr 7 nur in einer Richtung gemäß Doppelpfeil 9 treibt. Ist die elektrische Schaltung derart getroffen, so weist das Hohlrohr 7 zusätzlich eine Federbeaufschlagung auf, z.B. an ihrer Stirnseite eine Druckfeder 15.

Im dargestellten Beispiel wird die Vorrichtung 1 noch über ein Kabel 16 mit Strom versorgt. In gleicher Weise kann auch, wie dies beispielsweise heute bei Haushaltsstaubsaugern bereits der Fall ist, das Staubsaugerkabel mit einem Elektrokabel versehen sein. In diesem Fall ist der Elektroanschluß dann im Bereich des Anschlusses 10 an der Vorrichtung 1 vorgesehen. Die elektrische Einrichtung kann auch so getroffen sein, daß neben dem Ein-/Ausschalter 4 für die Hubbewegung des Schlagelementes 11 auch ein Ein-/Ausschalter für die Vakuumquelle am Gehäuse 2 der Vorrichtung i vorgesehen sein kann.

In Fig. 3 ist ein abgewandeltes Ausführungsbeispiel der Erfindung in den Abbildungsarten gemäß Fig: 1, d.h. in Seitenansicht, teilweise geschnitten, dargestellt.

Alle Bauteile, deren Funktionen denjenigen der Fig. 1 entsprechen, haben das gleiche Bezugszeichen, allerdings mit einem Strich versehen.

Der wesentliche Unterschied in der Bauart besteht gegenüber dem Ausführungsbeispiel nach Fig. 1 darin, daß die Wicklung 6' des Elektromagneten 5' mit einem geteilten Kern 18 ausgerüstet ist, dessen beide Kernteile mit 19 und 20 bezeichnet sind. Dabei ist wesentlich, daß das eine Kernteil 19 an der Wicklung 6'-festgelegt ist, während das andere Kernteil 20 am Hohlrohr 7' befestigt ist. Zwischen den beiden Kernteilen 19 und 20 ist ein einfacher Federring 21 als Abstandhalteelement vorgesehen. Das Hohlrohr 7' besteht aus antimagnetischem Material, wie z.B. Messing o. dgl. Durch Unterstromsetzen des Elektromagneten wird aufgrund der Kernteilung das Hohlrohr 7' in Schwingungen versetzt, die durch den Doppelpfeil 9' angedeutet sind. Auf der der Frontseite zugewandten Seite stößt das Kernteil 20 bei der Hubbewegung des Hohlrohres 7' gegen eine Ringscheibe 22, die die Rückseite eines Nadelbündels 12' beaufschlagt. Das Nadelbündel 12' ist bei dieser Ausführungsvariante kreisringförmig ausgebildet. Die Nadeln sind einzeln mit kleinen Federn 23 ausgestattet, um den Rückhub der einzelnen Nadeln zu gewährleisten, Bei diesem Ausführungsbeispiel kann im übrigen eine zusätzliche Lagerung des Hohlrohres 7 entfallen. Dieses ist allein durch die Kerngestaltung ausreichend sicher gelagert.

Natürlich ist das beschriebene Ausführungsbeispiel noch in vielfacher Hinsicht abzuändern, ohne den Grundgedanken der Erfindung zu verlassen. So ist die Erfindung insbesondere nicht auf den elektromagnetischen Antrieb des Schlagelementes beschränkt. Hier können mechanische Antriebe, z.B. über Exzenter o. dgl., vorgesehen sein. Auch kann an der Vorrichtung 1 beispielsweise eine in Richtung der Reinigungsnadelspitzen weisende Lichtquelle 17 angeordnet sein, um dem Benutzer die Handhabung an schlecht zugänglichen, in der Regel auch schlecht ausleuchtbaren Teilen, z.B. eines Lkw's, zu ermöglichen u. dgl. mehr.

## Patentansprüche

1. Vorrichtung (1) zum Entfernen von festen Belägen auf zu reinigenden Oberflächen, insbesondere zum Reinigen und Entstauben von Bremstrommeln von Fahrzeugen, mit einem handhabbaren Arbeitskopf (1) als Einrichtung zum Lösen der Beläge und einem Anschluß (10) an eine Vakuumquelle, wie z.B. einen Staubsauger zum Absaugen der gelösten Belagteilchen, dadurch gekennzeichnet,
daß der Arbeitskopf (1) mit einem Hubbewegungen ausführenden Hohlrohr (7) ausgerüstet ist, wobei das Hohlrohr (7) auf der einen Seite ein diese Hubbewegungen ausführendes Schlagelement (11) aufweist und wobei an der gegenüberliegenden Seite des Hohlrohres (7) wirkmäßig der Anschluß (10) an eine Vakuumquelle vorgesehen ist.

2. Vorrichtung nach Anspruch 1,
dadurch gekennzeichnet,
daß das Hohlrohr (7) als Kern eines Elektromagneten (5) ausgebildet ist.

3. Vorrichtung nach Anspruch 1 oder 2,
dadurch gekennzeichnet,
daß das Schlagelement (11) als ein
Nadelbündel (12) ausgebildet ist.

4. Vorrichtung nach Anspruch 3,
dadurch gekennzeichnet,
daß das Nadelbündel (12) in einem mittleren Bereich unter Freilassung von Absaugöffnungen (13) am Hohlrohr (7) angeordnet ist.

5. Vorrichtung nach einem der vorangehenden Ansprüche,
dadurch gekennzeichnet,
daß das Hohlrohr (7) von einer Feder (15) in einer Hubrichtung beaufschlagt ist.

6. Vorrichtung nach einem der vorangehenden Ansprüche,
dadurch gekennzeichnet,
daß der Arbeitskopf (1) außenrandseitig mit einem Bürstenkranz (14) ausgerüstet ist, wobei die freien Enden der Borsten in Richtung der
Nadelspitzen weisen.

7. Vorrichtung nach einem der vorangehenden Ansprüche,
dadurch gekennzeichnet,
daß das Gehäuse (2) mit einem
Handhabungsgriff (3) mit wenigstens einem Betätigungsschalter (4) ausgerüstet ist.

8. Vorrichtung nach einem der vorangehenden Ansprüche,
dadurch gekennzeichnet,
daß das Hohlrohr (7) in Kunststoffgleitlagern (8) gelagert ist.

9. Vorrichtung nach einem der vorangehenden Ansprüche,
dadurch gekennzeichnet,
daß sowohl der Bürstenkranz (14) als auch das Schlagelement (11) lösbar verbindbar an
Elementen der Vorrichtung (1) angeordnet sind.

10. Vorrichtung nach Anspruch 1 oder einem der folgenden,
dadurch gekennzeichnet, daß
der Kern (18) des Elektromagneten (5') zweigeteilt und das Hohlrohr (7') aus einem Nicht-Eisenmetall, wie z.B. Messing, gebildet ist, wobei ein Kernteil (19) an der Wicklung (6') des
Elektromagneten und das andere Kernteil (20) am Hohlrohr (7') festgelegt ist.

11. Vorrichtung nach Anspruch 9,
dadurch gekennzeichnet,
daß die Kernteile (19 und 20) als Zylinderelemente ausgebildet und von einem Federring (21) zwischen ihren in der Gebrauchslage aneinanderliegenden Stirnseiten auf Abstand gehalten sind.

12. Vorrichtung nach einem der vorangehenden Ansprüche,
dadurch gekennzeichnet,
daß das am Hohlrohr befestigte Kernteil (20) mit seinem in Richtung Arbeitskopf weisenden Ende eine Ringscheibe (22) beaufschlagt, die ihrerseits ein federbelastetes Nadelbündel (12') beaufschlagt.

## Claims

1. Apparatus (1) for removing hard coatings from surfaces to be cleaned, in particular for cleaning and dusting off brake drums of motor vehicles, comprising a manipulatable operating head (1) as a means for loosening the coatings and a connection (10) to a vacuum source such as for example a dust suction device for sucking away the released particles of the coatings, characterised in that the operating head (1) is provided with a hollcw tube (7) which performs stroke movements, wherein the hollow tube (7) is provided at one end with a striker element (11) which performs said stroke movements, and wherein the connection (10) to a vacuum source is operatively provided at the opposite end of the hollow tube (7).

2. Apparatus according to claim 1 characterised in that the hollow tube (7) is formed as the core of a solenoid device (5).

3. Apparatus according to claim 1 or claim 2 characterised in that the striker element (11) is formed as a bundle of needles (12).

4. Apparatus according to claim 3 characterised in that the bundle of needles (12) is arranged on the hollow tube (7) in a middle region leaving suction openings (13) exposed.

5. Apparatus according to one of the preceding claims characterised in that a spring (15) acts on the hollow tube (7) in one direction of its stroke movement.

6. Apparatus according to one of the preceding claims characterised in that the operating head (1) is provided with an annular brush (14) at its outward edge, the free ends of the bristles pointing in the direction of the tips of the needles.

7. Apparatus according to one of the preceding claims characterised in that the housing (2) is provided with a manipulation handle (3) with at least one actuating switch (4).

8. Apparatus according to one of the preceding claims characterised in that the hollow tube (7) is mounted in plastics sliding bearings (8).

9. Apparatus according to one of the preceding claims characterised in that both the annular brush (14) and also the striker element (1) are arranged in such a way that they can be releasably connected to elements of the apparatus (1).

10. Apparatus according to claim 1 or one of the following claims characterised in that the core (18) of the solenoid device (5') is divided into two and the hollow tube (7') is formed from a nonferrous metal such as for example brass, wherein one core portion (19) is fixed to the winding (6') of the solenoid device and the other core portion (20) is fixed to the hollow tube (7').

11. Apparatus according to claim 9 characterised in that the core portions (19 and 20) are formed as cylindrical elements and are held at a spacing by a spring ring (21) between their end faces which are towards each other in the position of use.

12. Apparatus according to one of the preceding claims characterised in that the core portion (20) which is fixed to the hollow tube acts with its end which is towards the operating head on an annular disc (22) which in turn acts on a spring-loaded bundle of needles (12').

## Revendications

1. Dispositif (1) pour éliminer des dépôts solides de surfaces devant être nettoyées, en particulier pour nettoyer et dépoussiérer des tambours de freins de véhicules, comprenant une tête de travail maniable (1) en tant qu'appareil pour détacher les dépôts, ainsi qu'un raccord (10) à une source de dépression, comme par exemple un aspirateur de poussière pour aspirer les particules de dépôts détachées, caractérisé par le fait
que la tête de travail (1) est équipée d'un tube (7) accomplissant des courses, ce tube (7) présentant, d'un côté, un élément de percussion (11) qui accomplit ces courses, tandis que le raccord (10) à une source de dépression est efficacement prévu du côté opposé du tube (7).

2. Dispositif selon la revendication 1,
caractérisé par le fait
que le tube (7) est réalisé en tant que noyau d'un électroaimant (5).

3. Dispositif selon la revendication 1 ou 2,
caractérisé par le fait
que l'élément de percussion (11) est réalisé sous la forme d'un faisceau d'aiguilles (12).

4. Dispositif selon la revendication 3,
caractérisé par le fait
que le faisceau d'aiguilles (12) est disposé dans une région centrale, en dégageant des orifices d'aspiration (13) sur le tube (7).

5. Dispositif selon l'une des revendications précédentes,
caractérisé par le fait
que le tube (7) est chargé par un ressort (15) dans une direction de course.

6. Dispositif selon l'une des revendications précédentes,
caractérisé par le fait
que la tête de travail (1) est équipée d'une brosse annulaire (14) du côté de son bord externe, les extrémités libres des touffes étant tournées en direction des pointes des aiguilles.

7. Dispositif selon l'une des revendications précédentes,
caractérisé par le fait
que le boîtier (2) est équipé d'une poignée (3) comportant au moins un interrupteur d'actionnement (4).

8. Dispositif selon l'une des revendications précédentes,
caractérisé par le fait
que le tube (7) est monté dans des paliers de coulissement (8) en matière plastique.

9. Dispositif selon l'une des revendications précédentes,
caractérisé par le fait
que tant la brosse annulaire (14) que l'élément de percussion (11) sont installés sur des éléments du dispositif (1) avec faculté de liaison amovible.

10. Dispositif selon la revendication 1 ou l'une des suivantes,
caractérisé par le fait
que le noyau (18) de l'électro-aimant (5') est scindé en deux et le tube (7') est fabriqué en un métal non ferreux comme par exemple du laiton, une partie (19) du noyau étant assujettie à l'enroulement (6') de l'électro-aimant et l'autre partie (20) du noyau étant assujettie au tube (7').

11. Dispositif selon la revendication 9,
caractérisé par le fait
que les parties (19 et 20) du noyau sont réalisées en tant qu'éléments cylindriques, et sont maintenues à distance par un circlip (21) intercalé entre leurs faces extrêmes se jouxtant dans la position d'utilisation.

12. Dispositif selon l'une des revendications précédentes,
caractérisé par le fait
que la partie (20) du noyau fixée au tube agit, par son extrémité tournée en direction de la tête de travail, sur un disque annulaire (22) qui agit à son tour sur un faisceau d'aiguilles (12') chargé élastiquement.
